# EUROPÄISCHE PATENTSCHRIFT

(11) **EP 0 035 797 B1**
(45) Veröffentlichungstag und Bekanntmachung des Hinweises auf die Patenterteilung: **04.07.1984**
(21) Anmeldenummer: 81101800.1
(22) Anmeldetag: 11.03.1981
(51) Int. Cl.: F23D 13/14, F24C 3/04

(54) **Gasbrenner zum Erzeugen von Infrarotstrahlen**
Gas burner for generating infra-red rays
Brûleur à gaz pour la production de rayons infrarouges

(30) Priorität: 12.03.1980 IT 8553380
(43) Veröffentlichungstag der Anmeldung: 16.09.1981
(73) Patentinhaber: Infra- Kolb KG GmbH & Co., D-8510 Fürth / Bay (DE); SLA Societa Lavorazione Accai S.p.A., I-36010 Zanè (IT)
(72) Erfinder: Silvio, Polidoro, Schio (Vicenza) (IT); Alvise, Gavasso, Schio-Magrè (Vicenza) (IT)
(74) Vertreter: LOUIS, PÖHLAU, LOHRENTZ & SEGETH

## Beschreibung

Die Erfindung betrifft einen Gasbrenner zum Erzeugen von Infrarotstrahlen, mit einem Rohr zum Zuführen des Gas-Luft-Gemisches und einer mit Abstand vor einem konkaven Schirm angeordneten Glühfläche aus einem metallischen Gitter oder Lochblech, bei welchem die Mündung des Rohres im Zentrum des Schirmes und im rechten Winkel zur Spannfläche des Schirmes liegt, bei dem an der Mündung des Rohres ein eine Stirnfläche und eine Mantelfläche aufweisender Brennkopf befestigt ist und bei dem mit Abstand vor dem Brennkopf ein die Glühfäden bildendes Metallgitter angeordnet ist, das sich bis zum Rand des Schirms erstreckt.

Derartige Gasbrenner finden überall dort Verwendung, wo eine intensive und konzentrierte Wärmestrahlung auf einem eng begrenzten Raum gewünscht wird, wie zum Beispiel bei Hähnchengrillstationen, bei der Schnelltrocknung von Gebäudeteilen und Bauten, zum beschleunigten Abbinden von Betonbauteilen und im Straßenbau zur Replastifizierung von Asphaltdecken. Die Arbeitsweise der bekannten Gasbrenner kann insofern noch nicht in optimaler Weise befriedigen, als der Wirkungsgrad, d. h. die Energieausbeute des Gases nicht hoch genug ist, daß bei Windstößen die Flammen nach innen in den Verteilungsraum zurückschlagen können und daß die Temperatur der Glühfläche nicht hoch genug ist, sondern nur etwa bei 850 °C liegt.

Aus der US-A-30 21 893 ist ein Gasbrenner der eingangs genannten Art bekannt, bei dem jedoch der Brennkopf als einfache Kappe mit Durchbrechungen und das Rohr zum Zuführen des Gas-Luft-Gemisches als einfacher Zylinder ausgebildet sind. Durch die einfache zylinderförmige Gestalt des Verteilerraumes des bekannten Gasbrenners tritt am als Kappe mit Durchbrechungen ausgebildeten Brennkopf nur eine relativ niedrige Durchtrittsgeschwindigkeit des Gas-Luft-Gemisches auf, die keine hohe Verbrennungstemperatur und eine relativ unvollständige Ausnutzung der brennbaren Gasanteile ergibt.

Aus der FR-A-13 97 173 ist ein Gasbrenner zum Erzeugen von Infrarotstrahlen bekannt, bei dem an der Mündung des Rohres zum Zuführen des Gas-Luft-Gemisches ein Brennkopf aus zwei konzentrisch zueinander liegenden, hitzebeständigen Netzen befestigt ist. Die Verteilung und Ablenkung des brennbaren Gas-Luft-Gemisches in radialer Richtung des Brennkopfes ist bei dieser bekannten Ausführungsform eines Gasbrenners jedoch nicht gezielt gesteuert, so daß die Austrittsgeschwindigkeit des Gas-Luft-Gemisches in radialer Richtung nicht sehr hoch ist, so daß die Verbrennungstemperatur und die Ausnutzung der brennbaren Gasanteile niedrig ist.

Aufgabe der Erfindung ist es deshalb, einen Gasbrenner zu schaffen, bei dem die Durchtrittsgeschwindigkeit des Gas-Luft-Gemisches durch den Brennkopf erhöht ist, so daß hohe Verbrennungstemperaturen und eine verbesserte Ausnutzung der brennbaren Gasanteile gegeben ist, wodurch die Temperatur der Glühfläche erhöht wird. Dabei soll unter allen praktisch vorkommenden Anwendungssituationen des Brenners ein Zurückschlagen der Flamme und damit die Verbrennung des Gases an einer nicht gewünschten Stelle, insbesondere im Strahlergehäuse mit Sicherheit vermieden werden.

Diese Aufgabe wird gemäß der Erfindung bei einem Gasbrenner der eingangs genannten Gattung mit den im Anspruch 1 gekennzeichneten Mitteln und Maßnahmen gelöst. Zweckmäßige Weiterbildungen und vorteilhafte Ausgestaltungen der Erfindung sind in den anschließenden Unteransprüchen gekennzeichnet.

Ein beispielsweises Anwendungsgebiet der Gasbrenner ist der Straßenbau, wo zur Instandsetzung der Straßen und zur Reparatur beschädigter Straßendecken große Batterien von Gasbrennern verwendet werden, um den Asphaltbelag der Bahn durch intensive Infrarotbestrahlung möglichst schnell und tief zu erweichen. Die auf einem Fahrgestell montierten Gasbrenner sind nach unten gerichtet und werden langsam mit einer Geschwindigkeit von etwa zwei bis drei Metern pro Minute nahe über der Oberfläche der Straßendecke hinwegbewegt. Die bei diesen Arbeiten festgestellten Nachteile rühren insbesondere daher, daß einzelne Brenner entweder durch gegenseitige Beeinflussung oder infolge der hohen Brenntemperatur schadhaft werden oder daß durch Windstöße die Flammen zurückschlagen und die Brenner dadurch ausfallen oder nur teilweise Leistung abgeben, so daß örtlich Temperaturunterschiede auf der Straßenoberfläche im Asphalt auftreten. Durch die Erfindung können diese Nachteile nicht mehr auftreten, weil die Verbrennungsgase nicht mehr einem breitflächigen Verbrennungsraum zugeführt und mit vergleichsweise geringer Gasgeschwindigkeit an dem als Glühfläche wirkenden vorderen Metallgittern verbrannt werden, sondern durch den Einsatz eines vergleichsweise kleinen Glühkopfes, der direkt an den Ausgang des Venturirohres angeschlossen ist, tritt an der als feines Doppelnetz oder Doppelsieb ausgebildeten Oberfläche des Glühkopfes eine vergleichsweise sehr hohe Durchtrittsgeschwindigkeit des Gas-Luft-Gemisches auf, die eine sehr hohe Verbrennungstemperatur bei fast vollständiger Ausnutzung der brennbaren Gasanteile entstehen läßt. Infolge der zylindrischen Ausbildung des Brennkopfes tritt das Verbrennungsgas weitgehend radial aus, so daß sich die glühenden Gase wie eine Korona allseitig ausbreiten, in die Verteilerkammer gelangen und über das als Glühfläche wirkende vordere Metallgitter oder Lochblech gleichmäßig über die gesamte Oberfläche verteilt austreten, wodurch das Metallgitter ins Glühen kommt und eine Temperatur von über 1 000 °C annimmt. Eventuell noch im Abgas vorhandene brennbare Überreste werden an dem glühenden Metallgitter durch den Zutritt von Sauerstoff der Umgebungsluft restlos verbrannt. Bei Versuchen angestellte Vergleiche des erfindungsgemäßen Gasbrenners mit denen der herkömmlichen Art haben eine um etwa 25 % höhere Ausbeute an Infrarotstrahlen unter sonst gleichen Bedingungen erbracht.

Weitere Einzelheiten und Vorteile der Erfindung sind im folgenden anhand eines Ausführungsbeispiels in Verbindung mit der beiliegenden Zeichnung näher beschrieben. Dabei zeigt
Figur 1 eine Hälfte des erfindungsgemäßen Gasstrahlers im Querschnitt,
Figuren 2 und 3 die den Brennkopf bildenden zylindrischen und konzentrisch zueinander angeordneten Siebe oder Netze in perspektivischer Ansicht, und
Figur 4 einen in den Brennkopf eingesetzten Brennerflansch in perspektivischer Ansicht.

In Figur 1 ist die rechte Hälfte des im übrigen achssymmetrischen erfindungsgemäßen Gasbrenners zur Erzeugung von Infrarotstrahlen im Querschnitt dargestellt. Zentrisch im Verlauf der Mittelachse des Gasbrenners ist ein Venturirohr 2 in einem Schutzrohr 5 angeordnet, das mit seinem im Inneren des Gasbrenners liegenden Ende mit einem Stutzen 6 fest verbunden ist, der im Zentrum eines konkaven Schirmes 8 angeformt ist. Mit Hilfe einer Düse 1 wird dem Venturirohr 2 brennbares Gas, zum Beispiel Propan oder Butan zugeführt, wodurch an seiner Gaseinlaßseite 3 Verbrennungsluft angesaugt, mit dem Gas vermischt und dem Brennkopf 20 zugeführt wird, der an einem an der zentralen Öffnung des Schirms 8 befestigten runden Winkelflansch 7 angeordnet ist. Der Brennkopf 20 besteht im wesentlichen aus den in den Figuren 2 und 3 dargestellten zylindrischen und konzentrisch zueinander liegenden feinmaschigen Drahtnetzen oder Gittern 13 und 14, von denen das innen liegende Netz 13 die feinere Maschenteilung hat, um Rückschläge der Flamme in das Venturirohr zu verhindern.

Die Stirnfläche des Brennkopfes 20 kann ein Doppelnetz oder Doppelgitter aufweisen, das den in den Figuren 2 und 3 dargestellten Netzen 13 und 14 ähnlich ist. Ein quer zur Längsachse des Brennkopfes 20 eingesetzter Doppelflansch 15 bewirkt die Verteilung und Ablenkung des brennbaren Gas-Luft-Gemisches in radialer Richtung des Brennkopfes, so daß es an den zylindrischen Netzen 13 und 14 mit vergleichsweise hoher Geschwindigkeit austritt. Der vordere Flansch 15 liegt an der Innenseite der die Stirnfläche 17 des Brennkopfes 20 bildenden Netze an und besitzt einige kleinere Durchbrechungen 15a, durch die ein kleinerer Teil des Gas-Luft-Gemisches an die stirnseitigen Netze gelangt und dort zwecks Verbrennung austritt. Der zweite Flansch 15 liegt etwa in der Mitte des Brennkopfes und besitzt einige größere Durchbrechungen 15b, deren Gesamtquerschnittsfläche größer ist als die der im anderen Flansch vorgesehenen Durchbrechungen.

Mit genügend großem Abstand vor der Stirnfläche des Brennkopfes 20 ist ein hitzebeständiges Metallgitter oder Lochblech angeordnet, das sich leicht konvex gebogen bis zum Rand des Schirms 8 erstreckt und dort mit diesem mit Hilfe eines umlaufenden Rahmens 11 oder durch Umfalzen der Ränder des Schirmes 8 fest verbunden ist. Somit entsteht um den Brennkopf 20 zwischen dem Schirm 8 und dem Gitter 10 eine Verteilerkammer 9, die eine gleichmäßige Verteilung der heißen Verbrennungsgase, die radial aus dem Brennkopf 20 in Richtung der Pfeile 18 austreten, bewirken, so daß sie das als Glühfläche wirkende Gitter 10 mit geringerer Gasgeschwindigkeit durchsetzen und dieses in rotorange bis gelb-orange Farbe zum Glühen bringen. Ein weiteres Metallgitter 9 mit etwas feinerer Maschenteilung streckt sich etwa in der Mitte der Verteilerkammer 19 zwischen dem Schirm 8 und dem Gitter 10 bis zum Rahmen 11, von dem es ebenfalls gehalten wird. In dem Gitter 9 ist im Zentrum eine reichlich große Öffnung 16 vorgesehen, durch die sich der Brennkopf 20 erstreckt und die genügend Raum für die ungehinderte Ausbreitung der eine Korona bildenden blauen Flammen gewährt. Anstelle des mittleren Metallgitters 9 können auch zwei oder drei parallel liegende Gitter vorgesehen sein. Zweckmäßiger Weise werden alle Netze und Gitter aus sogenanntem Streckmetall her gestellt und die quer liegenden und grobmaschigen Glühgitter oder Lochblenden können zur Versteifung noch zusätzlich mit gewölbten Ausprägungen oder Sicken versehen sein. Trotz der enorm hohen Verbrennungstemperatur der aus dem Brennkopf 20 radial austretenden Verbrennungsgase tritt weder am Brennkopf 20 selbst noch im Bereich des Venturirohres 2 eine unzulässig hohe Temperatur auf, weil durch das ständig nachströmende Gas-Luft-Gemisch eine ausreichende Kühlung dieser Bauteile erfolgt.

Wenn vermieden werden soll, daß an der Rückseite des Schirms 8 eine zu große Wärmeabstrahlung erfolgt, kann an der Rückseite des Schirmes 8 konzentrisch zum Schutzrohr 5 eine hitzebeständige Isolierschicht 12 angeordnet werden, die mit Hilfe einer Blechhaube 4 abgedeckt ist, wobei der Rand der Blechhaube 4 ebenfalls mit Hilfe des Rahmens 11 oder durch Umbördeln seines Randes mit dem Schirm 8 und den Metallgittern 9, 10 fest verbunden sein kann. In diesem Fall kann es zweckmäßig sein, den Schirm 8 als Lochblech auszubilden.

Bei der Zusammenfassung mehrerer erfindungsgemäßer Gasbrenner zu größeren Batterien kann es zwecks Raumersparnis von Vorteil sein, wenn der hinten liegende Stutzen des Schutzrohres 5 bzw. des Venturirohres 2 winkelig abgebogen ist.

Zur Erzielung eines gut brennbaren Gases ist eine gute Vermischung der Gas- und Luftanteile förderlich, weshalb vorteilhafterweise zwischen der Gasdüse 1 und dem Venturirohr 2 ein Verwirbelungselement angeordnet wird. Im Ausführungsbeispiel nach Figur 1 ist hierfür eine an der Düse 1 befestigte Drahtschraubenfeder 21 angeordnet, welche die Zwangsverwirbelung des Gas-Luft-Gemisches bewirkt.

Der in Figur 4 perspektivisch dargestellte Doppelflansch 15, von denen jeder Flansch eine Reihe von Durchbrechungen 15a und 15b aufweist, ist durch einen Kreuzsteg 15c, der die beiden Flansche 15 fest miteinander verbindet, zu einem kompakten Bauteil vereinigt.

## Patentansprüche

1. Gasbrenner zum Erzeugen von Infrarotstrahlen, mit einem Rohr (2) zum Zuführen des Gas-Luft-Gemisches und einer mit Abstand vor einem konkaven Schirm (8) angeordneten Glühfläche (10) aus einem metallischen Gitter oder Lochblech, bei welchem die Mündung des Rohres (2) im Zentrum des Schirmes (8) und im rechten Winkel zur Spannfläche des Schirms (8) liegt, bei dem an der Mündung des Rohres (2) ein eine Stirnfläche und eine Mantelfläche aufweisender Brennkopf (20) befestigt ist und bei dem mit Abstand vor dem Brennkopf (20) ein die Glühfläche bildendes Metallgitter (10) angeordnet ist, das sich bis zum Rand (11) des Schirms (8) erstreckt, dadurch gekennzeichnet, daß das Rohr (2) als Venturirohr ausgebildet ist, daß der Brennkopf (20) aus mindestens zwei konzentrisch zueinander liegenden hitzebeständigen Netzen (13, 14) aufgebaut ist, von denen das innere Netz (13) eine feinere Maschenteilung aufweist als das äußere Netz (14), daß die Stirnfläche des Brennkopfes (20) durch mindestens zwei nebeneinander liegende Netze (17) abgeschlossen ist, die in Aufbau und Struktur den zylindrischen Netzen (13, 14) entsprechen, und daß quer zur Mittelachse des Brennkopfes (20) mit Abstand zwei Flansche (15) liegen, von denen der eine an den stirnseitigen Netzen (17) anliegt und einige Durchbrechungen (15a) aufweist und von denen der zweite etwa in der Mitte des Brennkopfes (20) liegt, der ebenfalls Durchbrechungen (15b) aufweist, deren Gesamtquerschnittsfläche jedoch größer ist als die im stirnseitigen Flansch (15).

2. Gasbrenner nach Anspruch 1, dadurch gekennzeichnet, daß sich in der Mittelebene der Verteilerkammer (19) zwischen dem Schirm (8) und dem Metallgitter (10) mindestens ein weiteres Metallgitter (9) oder eine weitere Lochblende mit feiner Lochung erstreckt, das im Zentrum eine hinreichend große Öffnung (16) zum Durchtritt des Brennkopfes (20) besitzt.

3. Gasbrenner nach Anspruch 1 oder 2, dadurch gekennzeichnet, daß der Schirm (8) aus einem Lochblech besteht, an dessen Rückseite zentrisch um das Venturirohr (2) eine hitzebeständige Isolierschicht (12) angeordnet und mit Hilfe einer Blechhaube (4) eingeschlossen ist.

4. Gasbrenner nach einem der Ansprüche 1 bis 3, dadurch gekennzeichnet, daß das Venturirohr (2) in einem zylindrischen Schutzrohr (5) gelagert ist, das am vorderen Ende mit einem Stutzen (6) des Schirms (8) und einem Winkelflansch (7) fest verbunden ist, der den Brennkopf (20) trägt.

5. Gasbrenner nach einem der Ansprüche 1 bis 4, dadurch gekennzeichnet, daß der Schirm (8), die Lochbleche bzw. die Gitter (9, 10) und gegebenenfalls die Blechhaube (4) von einem Rahmen (11) zusammengehalten sind.

6. Gasbrenner nach einem der Ansprüche 1 bis 5, dadurch gekennzeichnet, daß die Lochbleche bzw. die Gitter (9, 10) mit dem Schirm (8) bzw. die Teile (8, 9, 10) mit der Blechhaube (4) durch Umbördeln der Ränder des Schirms (8) bzw. der Haube (4) fest miteinander verbunden sind.

7. Gasbrenner nach einem der Ansprüche 1 bis 6, dadurch gekennzeichnet, daß das Venturirohr (2) im Bereich der Gaseinlaßseite (3) winkelig abgebogen ist.

8. Gasbrenner nach einem der Ansprüche 1 bis 7, dadurch gekennzeichnet, daß im Gasstrom zwischen der Düse (1) und dem Venturirohr (2) ein Verwirbelungskörper (21) angeordnet ist.

## Claims

1. Gas burner for producing infrared radiation, comprising a tube (2) for feeding in the gas/air mixture and, at a distance in front of a concave shield (8), an incandescent surface (10) consisting of a metallic grid or a perforated metal sheet, in which the mouth of the tube (2) is located at the centre of the shield (8) and at right-angles to the clamped surface of the shield (8), in which a burner head (20) having an end surface and a lateral surface is attached at the mouth of the tube (2), and in which a metal grid (10) which constitutes the incandescent surface and extends up to the edge (11) of the shield (8) is located at a distance in front of the burner head (20), characterised in that the tube (2) is in the form of a Venturi tube, that the burner head (20) consists of at least two concentric heat-resistant nets (13, 14) which face each other, of which the inner net (13) has a finer mesh than the outer net (14), that the end surface of the burner head (20) is closed by at least two nets (17) which are next to each other and correspond to the cylindrical nets (13, 14) in composition and structure, and that, at right-angles to the central axis of the burner head (20) and at a distance apart, there are two flanges (15), of which one is in contact with the end nets (17) and has a few openings (15a), and of which the second is located approximately in the middle of the burner head (20) and likewise has openings (15b), the total cross-sectional area of which, however, is larger than that in the end flange (15).

2. Gas burner according to Claim 1, characterised in that, in the central plane of the distributor chamber (19) between the shield (8) and the metal grid (10), at least one further metal grid (9) or one further perforated shield with fine holes extends, which possesses in the centre an opening (16) sufficiently large to allow the burner head (20) to pass through.

3. Gas burner according to Claim 1 or 2, characterised in that the shield (8) consists of a perforated metal sheet, at the back of which, concentrically with the Venturi tube (2), a heat-resistant insulating layer (12) is located, and is enclosed with the aid of a sheet metal hood (4).

4. Gas burner according to one of Claims 1 to 3, characterised in that the Venturi tube (2) is located in a cylindrical protective tube (5) which, at the front end, is firmly attached to a nozzle (6) of the shield (8) and to an angular flange (7) which carries the burner head (20).

5. Gas burner according to one of Claims 1 to 4, characterised in that the shield (8), the perforated metal sheets or the grids (9, 10) and, if appropriate, the sheet metal hood (4) are held together by means of a frame (11).

6. Gas burner according to one of Claims 1 to 5, characterised in that the perforated metal sheets or the grids (9, 10) are firmly attached to the shield (8), or the components (8, 9, 10) are firmly attached to the sheet metal hood (4), by flanging the edges of the shield (8) or the hood (4) respectively.

7. Gas burner according to one of Claims 1 to 6, characterised in that the Venturi tube (2) is angled in the region of the gas-inlet end (3).

8. Gas burner according to one of Claims 1 to 7, characterised in that a turbulator (21) is located in the gas stream between the jet (1) and the Venturi tube (2).

## Revendications

1. Brûleur à gaz destiné à l'obtention de rayons infrarouges, comportant un tube (2) pour l'amenée du mélange d'air et de gaz et une surface d'incandescence (10) agencée à une certaine distance d'un écran (8) concave, la surface d'incandescence étant constituée d'une tôle perforée ou d'une grille métallique, conformément auquel la bouche du tube (2) se situe au centre de l'écran (8) et en angle droit par rapport à la surface de l'écran (8), conformément auquel une tête de combustion (20) présentant une surface frontale et une surface latérale est fixée à la bouche du tube (2) et conformément auquel une grille métallique (10) constituant la surface d'incandescence est agencée à distance de la tête de combustion (20), laquelle grille s'étend jusqu'au bord (11) de l'écran (8), caractérisé en ce que le tube (2) est façonné en tube à venturi, en ce que la tête de combustion (20) est constituée d'au moins deux treillis résistant à la chaleur (13, 14) disposés concentriquement l'un par rapport à l'autre, parmi lesquels le treillis intérieur (13) présente un maillage plus fin que le treillis extérieur (14), en ce que la surface frontale de la tête de combustion (20) est fermée par au moins deux treillis (17) disposés l'un à côté de l'autre, qui correspondent aux treillis cylindriques (13, 14) en construction et en structure et en ce que, transversalement par rapport à l'axe médian de la tête de combustion (20) se situent à distance deux profils (15) dont l'un s'appuie sur le treillis (17) frontal et présente quelques perforations (15a) et l'autre se situe à peu près au milieu de la tête de combustion (20) et présente également des perforations (15b) dont la surface transversale globale est cependant supérieure à celle du profil frontal (15).

2. Brûleur à gaz suivant la revendication 1, caractérisé en ce que, dans le plan médian de la chambre de répartition ou de distribution (19) et entre l'écran (8) et la grille métallique (10), s'étend au moins une grille métallique supplémentaire (9) ou un écran perforé supplémentaire à fines perforations, qui possède, au centre, une ouverture (16) suffisamment grande pour le passage de la tête de combustion (20).

3. Brûleur à gaz suivant l'une quelconque des revendications 1 et 2, caractérisé en ce que l'écran (8) est constitué d'une tôle perforée du côté dorsal de laquelle est agencée, centrée autour du tube à venturi (2), une couche d'isolation résistant à la chaleur (12), enfermée à l'aide d'un capot en tôle (4).

4. Brûleur à gaz suivant l'une quelconque des revendications 1 à 3, caractérisé en ce que le tube à venturi (2) est logé dans un tube protecteur cylindrique (5) qui est fermement relié par son extrémité antérieure à un manchon (6) de l'écran (8) et à une bride à cornière (7) qui porte la tête de combustion (20).

5. Brûleur à gaz suivant l'une quelconque des revendications 1 à 4, caractérisé en ce que l'écran (8), les tôles perforées ou les grilles (9, 10) et éventuellement le capot en tôle (4) sont maintenus ensemble par l'intermédiaire d'un cadre ou châssis (11).

6. Brûleur à gaz suivant l'une quelconque des revendications 1 à 5, caractérisé en ce que les tôles perforées ou les grilles (9, 10) et l'écran (8) ou les pièces (8, 9, 10) et le capot en tôle (4) sont fermement reliés par rabattement des bords de l'écran (8) ou du capot (4).

7. Brûleur à gaz suivant l'une quelconque des revendications 1 à 6, caractérisé en ce que le tube à venturi (2) est angulairement courbé dans la zone de l'entrée des gaz (3).

8. Brûleur à gaz suivant l'une quelconque des revendications 1 à 7, caractérisé en ce qu'un corps de tourbillonnement (21) est agencé dans le courant de gaz entre l'ajutage (1) et le tube à venturi (2).
